# EUROPÄISCHE PATENTSCHRIFT

(11) **EP 0 292 980 B1**
(45) Veröffentlichungstag und Bekanntmachung des Hinweises auf die Patenterteilung: **22.08.1990**
(21) Anmeldenummer: 88108459.4
(22) Anmeldetag: 27.05.1988
(51) Int. Cl.: D06B 3/10

(54) **Verfahren zum Kontinuefärben von Baumwolle-Maschenwaren in Schlauchform**
Method for continuously dyeing tubular knits made of cotton
Procédé de teinture en continu de tricots tubulaires en coton

(30) Priorität: 29.05.1987 DK 2780/87
(43) Veröffentlichungstag der Anmeldung: 30.11.1988
(73) Patentinhaber: Vald. Henriksen A/S, DK-2860 Soborg (DK)
(72) Erfinder: Jensen, Aage, DK-2720 Vanlose (DK); Stigsen, Jeppe, DK-1973 Frederiksberg C (DK); Landberg, Jacob, DK-2000 Frederiksberg (DK)
(74) Vertreter: von Kreisler, Alek, Dipl.-Chem.

(56) Entgegenhaltungen:
- EP-A- 0 249 022
- GB-A- 2 039 966
- GB-A- 2 159 543
- TEXTIL PRAXIS INTERNATIONAL, Band 42, Nr. 4, 1. April 1987, Seiten 399-403,407, LEINFELDEN-ECHTERDINGEN, DE; M. SCHUIERER et al.: "Kontinuierliches Färben von Schlauchware auf der Anlage Tubocolor"

## Beschreibung

Die vorliegende Erfindung betrifft ein Verfahren zum Kontinuefärben von Baumwolle-Maschenwaren in Schlauchform mit reaktiven Farbstoffen, wo die Ware eine Foulardierphase, gegebenenfalls eine Aufquellphase, eine Egalisierphase und eine Fixierphase in Dampfmedium und ein Auswaschen durchläuft, und wo die schlauchförmige Ware mindestens in der Egalisierphase ein- oder mehrmals ballonförmig aufgeblasen wird.

Ein Verfahren zum Kontinuefärben von gewebten Baumwollwaren ist seit langem bekannt und besteht darin, daß die Ware in einem Farbfoulard imprägniert und unmittelbar danach durch einen Dämpfer geführt und dann ausgewaschen wird.

Ein solches Verfahren ist für Baumwolle-Maschenwaren nicht anwendbar, weil eine aufgeschnittene Maschenware nicht ausreichend dimensionsstabil ist, und weil es nicht möglich ist zu verhindern, daß sich die Kanten der Stoffbahn aufrollen.

Die Anwendung einer nicht aufgeschnittenen Schlauchware ist vorzusiehen. Hier stößt man aber auf die Schwierigkeit, daß die beiden durch das Abquetschen im Foulard entstandenen Kanten eine große Farbmenge aufnehmen und somit als dunkle Streifen erscheinen. Dies hat man beim Küpenfärben durch ein ein- oder mehrmaliges ballonförmiges Aufblasen der Schlauchware während des Passierens derselben durch den Dämpfer, wo das Fixieren stattfindet, beseitigt, vgl. DE-OS Nr. 3.422.759.

Die vorliegende Erfindung basiert auf der gleichen Technik, d.h. ein ein- oder mehrmaliges ballonförmiges Aufblasen der Schlauchware während des Passierens derselben durch den Dämpfer.

Beim Einfärben mit reaktiven Farbstoffen besteht aber ein anderes Problem als beim Einfärben mit Küpenfarbstoffen, da die letzterwähnten eine Zufuhr von Fixierchemikalien erfordern, die sehr bequem in den Flüssigkeitsschlüßen, die den Eintritt und den Austritt des Dämpfers darstellen, zugeführt werden. Stoffe, die mit reaktiven Farbstoffen gefärbt sind, erfordern keine Zufuhr von Fixierchemikalien und können direkt von der Foulardphase oder Aufquellphase durch den Dämpfer passieren, falls man nicht die Technik mit ballonförmigem Aufblasen im Dämpfer anwendet. Wenn diese Technik angewendet wird, erfordert ein Aufrechterhalten des Druckes im Dämpfer, daß die Stoffbahn eine Schleuse, wie beispielsweise ein Wasserschloß, passiert. Dies hat aber eine schädliche Einwirkung auf den mit reaktiven Farbstoffen eingefärbten Stoff, da die Farbe vom Wasser ausgewaschen wird.

Dieses Problem wird gemäß der vorliegenden Erfindung dadurch gelöst, daß die Stoffbahn vor jedem ballonförmigen Aufblasen durch ein Bad mit einem neutralen, indifferenten Salz geführt und nach jedem Aufblasen auf den gleichen Feuchtegehalt wie beim Eintritt in das Salzbad abgequetscht, und die abgequetschte Flüssigkeit zum Salzbad rezirkuliert wird. Hierdurch wird erreicht, daß die Farbe in der Egalisierphase beibehalten wird, gleichzeitig damit, daß der Verbrauch an Salz auf ein Minimum gehalten wird und die Umgebungen nicht mit großen Salzmengen belastet werden.

Da es aber nicht zu vermeiden ist, daß die Stoffbahn etwas Salz aufnimmt, wird zweckmäßig die Konzentration des Salzbads gemäß der Erfindung durch Dosieren von Salz beibehalten.

Dies erfolgt vorzugsweise dadurch, daß das Salzbad in konstanter Zirkulation zu einem Außentrog gehalten wird, in dem die Salzkonzentration gemessen wird, und das Dosieren von Salz stattfindet.

Das Messen wird vorzugsweise durch ein Leitfähigkeitsmessen vorgenommen, kann aber auch beispielsweise durch Messen des spezifischen Gewichts vorgenommen werden.

Das Salzbad ist ein starke Lösung eines neutralen, indifferenten Salzes, wie beispielsweise Kochsalz (NaCI), beispielsweise in einer Konzentration bis zu 250 g/i.

Über die Konzentration des Salzbads hinaus wirkt auch die Temperatur desselben auf das Farbeaufziehen ein, und diese Temperatur wird daher vorteilhaft konstant gehalten, beispielsweise im Bereich 70-90_{°}C. Dies erfordert, daß das Salzbad am Anfang des Vorgangs zu heizen aber später im Vorgang abzukühlen ist, da die Temperatur im Dämpfer auf mindestens 100_{°}C gehalten wird, beispielsweise durch ein direktes Einblasen von Dampf oder mittels eines unter der Warenbahn angeordneten Verdampfers.

Die Erfindung ist in der Zeichnung näher veranschaulicht, wo
Fig. 1 und 2, in Verlängerung voneinander gesehen, einen Teil einer Anlage zum Ausüben des Verfahrens gemäß der Erfindung zeigen.

Fig. 1 stellt den ersten Teil der Anlage dar, in dem eine Baumwollware in Schlauchform von einer Rolle 1 durch ein Bad 2 mit reaktivem Farbstoff und weiter durch eine Relaxationstufe oder Aufqellstufe zu einer Aufblasstufe 4 geführt wird, in der die Stoffbahn mittels eingeblasener Luft zu einem Ballon 5 aufgeblasen und mit einigen Klemmwalzen 6, die die Flüssigkeit aus der Stoffbahn abquetschen, wieder abgequetscht wird.

Von dieser Foulardierstufe bekannten Typs geht die Stoffbahn 7 dann durch noch eine Relaxationsstufe 8, vgl. Fig. 2, zum Dämpfer 9, der eine Egalisierabteilung 10 und eine Fixierabteilung 11 umfaßt. Beim Eintritt in den Dämpfer passiert die Stoffbahn ein Salzbad 12 und danach eine erste Aufblasstufe 13, in der die schlauchförmige Stoffbahn mit Luft zu einem Ballon aufgeblasen wird, dann ein mit dem Bad 12 verbundenes Salzbad 14 und eine zweite Aufblasstufe 15. Nach jeder Aufblasstufe wird die Flüssigkeit aus der Stoffbahn auf den gleichen Feuchtegehalt wie beim Eintritt der Stoffbahn in das Salzbad 12 oder 14 abgequetscht. Die Flüssigkeit läuft nach unten außerhalb und innerhalb des Ballons ab und verursacht, daß die Maschenware dadurch so dicht wird, daß der für die Ballonbildung notwendige geringe Überdruck beibehalten werden kann. Die Flüssigkeit läuft zu den verbundenen Salzbädern 12 und 14 zurück, die mit einem nicht gezeigten außerhalb des Dämpfers angeordneten Trog verbunden sind, in dem das Dosieren von Salz nach einem Messen der Konzentration stattfindet.

Nach dem Passieren der Egalisierabteilung, in der auch ein einleitendes Fixieren stattfindet, besteht kein Risiko mehr für ein ungleichmäßiges Färben, und die Stoffbahn passiert danach die Fixierabteilung 11, die sie in nicht aufgeblasenem Zustand zwischen einer Reihe von Walzen passiert. Die Stoffbahn verläßt den Dämpfer durch ein Flüssigkeitsschloß 16, der als Kühl- und Spülbad anwendbar ist, und passiert dann eine Relaxationsstufe 17 zu einer Auswaschabteilung bekannten Typs. Der Dampf für den Dämpfer wird von einem unter der Warenbahn angeordneten Verdampfer 18 erzeugt.

Die drei dargestellten Relaxationsstufen 3, 8 und 17 sind Möglichkeiten, die nicht unbedingt in allen Fällen anzuwenden sind. Es wurde aber gefunden, daß sie beim Einfärben mit reaktiven Farbstoffen vorteilhaft sind. Die Anzahl von Aufblasstufen im Dämpfer kann variieren und braucht nicht zwei, wie in der Zeichnung gezeigt, zu sein. Die wesentlichen Merkmale der Erfindung sind, daß die Stoffbahn vor jedem Aufblasen zur Ballonphase im Dämpfer ein Salzbad passiert, und daß die Stoffbahn nach jeder Ballonphase auf ungefähr den gleichen Feuchtegehalt wie vor dem Eintreten in das Salzbad abgequetscht wird, und die abgequetschte Flüssigkeit zum Salzbad rezirkuliert wird.

Die Erfindung betrifft wie erwähnt Baumwolle-Maschenwaren in Schlauchform. Mit Baumwollwaren sind hier Waren mit Zellulosefasern gemeint, die auch eine Gemischware sein können. Das Verfahren ist zum Einfärben von Baumwolle oder dem Baumwollanteil solcher Gemischwaren mittels reaktiver Farbstoffe berechnet.

## Patentansprüche

1. Verfahren zum zum Kontinuefärben von Baumwolle-Maschenwaren in Schlauchform mit reaktiven Farbstoffen, wo die Ware eine Foulardierphase, gegebenenfalls eine Aufquellphase, eine Egalisierphase und eine Fixierphase in Dampfmedium und ein Auswaschen durchläuft, und wo die schlauchförmige Ware mindestens in der Egalisierphase ein- oder mehrmals ballonförmig aufgeblasen wird, dadurch gekennzeichnet, daß die Stoffbahn vor jedem ballonförmigen Aufblasen im Dämpfer durch ein Bad mit einem neutralen, indifferenten Salz geführt und nach jedem Aufblasen auf den gleichen Feuchtegehalt wie beim Eintritt in das Salzbad abgequetscht wird, und die abgequetschte Flüssigkeit zum Salzbad rezirkuliert wird.

2. Verfahren nach Anspruch 1, dadurch gekennzeichnet, daß die Konzentration des Salzbads durch Dosieren von Salz beibehalten wird.

3. Verfahren nach Anspruch 2, dadurch gekennzeichnet, daß das Salzbad in konstanter Zirkulation zu einem Außentrog, in dem die Salzkonzentration gemessen wird und das Dosieren von Salz stattfindet, gehalten wird.

4 Verfahren nach Anspruch 3, dadurch gekennzeichnet, daß die Salzkonzentration durch Leitfähigkeitsmessen gemessen wird.

## Claims

1. A process for continuous dyeing with reactive dyes of cotton knitted goods in tubular form, wherein the goods are passed through a padding phase, optionally a swelling phase, a levelling phase and a fixation phase in steam medium and a washing off, and wherein the tubular goods are once or several times inflated like a balloon at least during the levelling phase, characterized in that the web of fabric prior to being inflated to balloon shape in the steamer is passed through a bath comprising a neutral indifferent salt and after each inflation step is squeezed to a moisture content which is approximately equal to that of the web entering the salt bath, and the liquid squeezed is recycled to the salt bath.

2. The process according to claim 1, characterized in that the concentration of the salt bath is maintained by the metered addition of salt.

3. The process according to claim 2, characterized in that the salt bath is maintained in a constant circulation with an external trough wherein the salt concentration is measured and the metered addition of salt takes place.

4. The process according to claim 3, characterized in that the salt concentration is measured by means of measuring the conductivity.

## Revendications

1. Procédé de teinture en continu d'articles de bonneterie en coton, de forme tubulaire, avec des colorants réactifs, dans lequel l'article passe dans une phase de foulardage, éventuellement une phase de gonflement, une phase d'égalisation et une phase de fixage, dans une atmosphère de vapeur, puis un rinçage, et dans lequel on gonfle, par soufflage, l'article tubulaire en forme de ballon, une ou plusieurs fois, au moins dans la phase d'égalisation, caractérisé par le fait qu'avant chaque gonflement en forme de ballon, par soufflage, dans le vapo- riseur, on fait passer l'article en bande dans un bain contenant un sel neutre, indifférent et qu'après chaque gonflement on l'essore pour lui donner la même teneur en humidité que lors de son entrée dans le bain de sel, et que l'on recycle dans le bain de sel le liquide exprimé.

2. Procédé selon la revendication 1, caractérisé par le fait que l'on maintient la concentration du bain de sel par dosage du sel.

3. Procédé selon la revendication 2, caractérisé par le fait que l'on maintient le bain de sel en recyclage constant pour le faire passer dans un récipient extérieur dans lequel on mesure la concentration en sel et on effectue le dosage du sel.

4. Procédé selon la revendication 3, caractérisé par le fait que l'on mesure la concentration en sel en mesurant la conductibilité.
